# EUROPÄISCHE PATENTSCHRIFT

(11) **EP 0 371 260 B1**
(45) Veröffentlichungstag und Bekanntmachung des Hinweises auf die Patenterteilung: **09.10.1991**
(21) Anmeldenummer: 89119888.9
(22) Anmeldetag: 26.10.1989
(51) Int. Cl.: F01P 7/04

(54) **Hydrostatischer Antrieb für den Lüfter einer Brennkraftmaschine**
Hydrostatic fan drive of an internal-combustion engine
Entraînement hydrostatique de ventilateur d'un moteur à combustion interne

(30) Priorität: 26.11.1988 DE 3840023
(43) Veröffentlichungstag der Anmeldung: 06.06.1990
(73) Patentinhaber: ROBERT BOSCH GMBH, 70442 Stuttgart (DE)
(72) Erfinder: Altmann, Uwe, Dipl.-Ing., D-7141 Schwieberdingen (DE); Olbrich, Gottfried, Dipl.-Ing., D-7123 Sachsenheim 2 (DE); Rustige, Hayno, Dipl.-Ing., D-7163 Oberrot/Ebersberg (DE)

(56) Entgegenhaltungen:
- EP-A- 0 097 230
- US-A- 3 301 192
- US-A- 3 664 129
- US-A- 3 695 791

## Beschreibung

### Stand der Technik

Die Erfindung geht aus von einem hydrostatischen Antrieb nach der Gattung des Hauptanspruchs. Wenn bei einer derartigen Einrichtung die Kühlflüssigkeit noch kalt ist, soll der Lüfter seine niedrigste Drehzahl erreichen, bei erwärmter Kühlflüssigkeit seine maximale Drehzahl. Bei bekannten Einrichtungen, siehe zum Beispiel EP-A-97230, wird dies durch verstellbare Hydromotoren oder Hydropumpen oder Stromregelventile erreicht. Verstellbare Hydromaschinen sind teuer, bei Stromregelventilen entsteht in einem Teil des Betriebszustandes ein stetiger Energieverlust.

### Vorteile der Erfindung

Der erfindungsgemäße hydrostatische Antrieb mit den kennzeichnenden Merkmalen des Hauptanspruchs hat demgegenüber den Vorteil, daß die Einrichtung preiswert ist und nur sehr geringe Verlustleistung mit sich bringt.

### Zeichnung

Ein Ausführungsbeispiel der Erfindung ist in der nachfolgenden Beschreibung und Zeichnung wiedergegeben. Letztere zeigt in Figur 1 einen hydrostatischen Antrieb für den Lüfter einer Brennkraftmaschine in schematischer Darstellung, in Figur 2 ein Aggregat dieser Einrichtung.

### Beschreibung des Erfindungsbeispiels

In Figur 1 ist mit 1 eine Zahnradpumpe bezeichnet, die von einer Brennkraftmaschine 2 angetrieben ist und über eine Saugleitung 3 Druckmittel aus einem Behälter 4 ansaugt; in der Saugleitung ist eine Saugdrossel 5 angeordnet. An die Pumpe 1 ist eine Förderleitung 6 angeschlossen, die zu einem Zahnradmotor 7 führt, dessen Drehzahl veränderbar ist; auf dessen Verstelleinrichtung 20 ist weiter unten eingegangen.

An den Auslaß des Zahnradmotors 7 ist eine Leitung 8 angeschlossen, welche in eine Rückleitung 9 mündet, die durch einen Wärmetauscher 10 verläuft und dann zum Behälter führt. Der Zahnradmotor 7 treibt über eine Welle 35 das Lüfterrad 11 der Brennkraftmaschine an. Der Wärmetauscher steht mit dem Kühler 12 der Brennkraftmaschine in Wirkverbindung. Durch den Kühler 12 verläuft eine Leitung 13, in die auch der Thermostat 14 eines Thermostatventils 15 eindringt. In der Leitung 13 fließt die Kühlflüssigkeit der Brennkraftmaschine. Das Thermostatventil 15 hat zwei Schaltstellungen I und II. Auf dieses wirkt entgegen dem Thermostat 14 eine Druckfeder 16 ein. An das Thermostatventil 15 ist eine Leitung 17 angeschlossen, die von einer Leitung 18 ausgeht und zum Behälter 4 führt. Die Leitung 18 steht einerseits mit der Verstelleinrichtung 20 des Zahnradmotors 7 in Verbindung, andererseits mit einem Entlastungsventil 21; die Leitung 18 mündet ebenfalls in die Leitung 9. Zwischen der Mündungsstelle der Leitung 17 in die Leitung 18 und dem Entlastungsventil 21 ist eine Blende 22 angeordnet.

Das Entlastungsventil 21 hat eine Druckbetätigungseinrichtung 23, an die eine Leitung 24 mündet, welche von der Leitung 6 ausgeht. Entgegen der Druckbetätigungseinrichtung 23 wirkt auf das Entlastungsventil 21 eine Druckfeder 25 ein. Das Entlastungsventil 21 weist zwei Schaltstellungen I und II auf.

Von der Förderleitung 6 geht weiterhin eine Leitung 27 aus, welche in die Leitung 18 mündet, und zwar vor der Verstelleinrichtung 20 des Zahnradmotors 7; in der Leitung 27 ist eine Blende 28 angeordnet. An die Förderleitung 6 ist noch eine Leitung 29 angeschlossen, in der ein Druckbegrenzungsventil 38 angeordnet ist, dessen Auslaß ebenfalls in die Leitung 9 mündet.

Der Zahnradmotor 7 ist in Figur 2 etwas vereinfacht dargestellt. Er weist ein Gehäuse 30 auf, das beidseitig durch Deckel 31, 32 verschlossen ist. Im Gehäuseinnenraum kämmen zwei Zahnräder 33, 34 im Außeneingriff miteinander. Die nicht weiter bezeichneten Wellenzapfen der Zahnräder sind in den Deckeln gelagert, es können jedoch auch ― wie bekannt ― besondere Lagerkörper hierfür vorgesehen sein. Lediglich die Abtriebswelle 35 des Zahnradmotors ragt über den Deckeln 31 hinaus; auf ihm ist das Lüfterrad 11 befestigt. Zwischen den Zahnradseitenflächen und dem Deckel 32 ist ein Zwischenraum 39 gebildet, in welchem eine druckbeaufschlagbare (gesteuerte) Dichtplatte 36 mit axialem Spiel angeordnet ist. Diese entspricht der symbolisch dargestellten Verstelleinrichtung 20 nach Figur 1. Durch den Deckel 32 dringt eine Bohrung 37, an welche die Leitung 18 angeschlossen ist.

Nach Anlassen der Brennkraftmaschine 2 fördert die Pumpe 1 Druckmittel zum Zahnradmotor 7. Beiniedrigem Druck fließt ein Steuerölstrom über die Leitungen 27, 18 und die dort angeordneten Blenden 28, 22 sowie über das Entlastungsventil 21, das sich nun in seiner Schaltstellung I befindet, in die Leitung 9 und weiter zum Behälter. Da die Temperatur der Kühlflüssigkeit noch niedrig ist, ist das Thermostatventil 15 in seiner Schaltstellung I. Das heißt aber auch, daß der Druck in Bohrung 37 des Zahnradmotors (welche an die Leitung 18 angeschlossen ist) gering ist, so daß die Dichtplatte 36 nicht an die Zahnradseitenflächen angedrückt wird. Dies bedeutet, daß das dem Zahnradmotor 7 zugeführte Druckmittel größtenteils zwischen der abgehobenen Dichtplatte und den Zahnradseitenflächen unmittelbar von der Druckseite zur Auslaßseite fließt (by-pass). Das hat zur Folge, daß sich die Abtriebswelle 35 nur langsam dreht und damit auch das Lüfterrad 11. Der Zahnradmotor hat seine minimale Drehzahl erreicht, und er läuft leicht an.

Steigt der Druck durch zunehmende Drehzahl der Brennkraftmaschine an, so wird das Entlastungsventil 21 durch den auch in der Leitung 24 ansteigenden Druck in seine Sperrstellung II geschaltet.

Wenn die Kühlflüssigkeit sich erwärmt, wird das Thermostatventil 25 durch den Thermostaten 14 nach und nach in seine Schaltstellung II verstellt. Das bedeutet, daß über die Leitungen 6, 27, 18 weniger Druckmittel zum Rücklauf 17 fließt, so daß der Druck in der Leitung 18 ansteigt und damit auch in der Bohrung 37. Nun wird die Dichtplatte 36 bei sich weiter schließendem Thermostatventil 15 mehr und mehr an die Zahnradseitenflächen angedrückt, so daß immer weniger Druckmittel entlang der Zahnradseitenflächen im by-pass von der Druckseite zur Auslaßseite des Zahnradmotors fließen kann. Dadurch erhöht sich die Drehzahl der Zahnräder und damit der Welle 35. Ist die richtige Kühlflüssigkeitstemperatur erreicht, dann ist das Thermostatventil 15 ganz geschlossen, und die Dichtplatte 36 wird nun mit einer solchen Überschußkraft an die Zahnradseitenflächen gedrückt, daß überhaupt kein Druckmittel mehr von der Druckseite entlang der Dichtplatte zur Auslaßseite fließen kann. Damit hat auch das Lüfterrad 11 seine maximale Drehzahl erreicht, und dies bedeutet maximale Kühlleistung.

Durch das Druckbegrenzungsventil 38 wird die Hydraulikanlage gesichert bzw. die maximale Drehzahl des Lüfterrads begrenzt. Daraus erkennt man, daß auf einfachste Weise eine Drehzahlregelung des Lüfterrads 11 erreicht wird. Es sei noch bemerkt, daß Zahnradmotoren mit derartiger Steuerung der Dichtplatten bekannt sind, jedoch nicht im Zusammenhang mit der beschriebenen Einrichtung.

Befindet sich das Thermostatventil in Sperrstellung II und wird nun die Brennkraftmaschine abgeschaltet, so wird auch gleichzeitig die Dichtplatte 36 am Zahnradmotor entlastet. Damit kann also Druckmittel wieder entlang der abgehobenen Dichtplatte zur Auslaßseite strömen. Wird die Brennkraftmaschine jetzt wieder zugeschaltet und befindet sich das Thermostatventil 15 noch in Sperrstellung II, so ist ein einwandfreies Anlaufen des Zahnradmotors über das geöffnete Entlastungsventil 21 möglich, das erst nach einem bestimmten Druckaufbau in der Leitung 6 schließt.

Es ist natürlich möglich, auch auf der anderen Seite der Zahnräder eine der Dichtplatte 36 entsprechende Dichtplatte (gesteuert oder ungesteuert) anzuordnen.

## Patentansprüche

1. Hydrostatischer Antrieb für den Lüfter (11) einer Brennkraftmaschine (2), wobei der Hydromotor (7) ein Zahnradmotor ist, der eine sich an die Seitenflächen der Zahnräder auf mindestens einer Seite derselben anliegende, axial bewegliche Dichtplatte (36) aufweist, dadurch gekennzeichnet, daß die Dichtplatte durch einen von einem Thermostatventil (15) vorgegebenen Druck beaufschlagbar oder entlastbar ist, daß das Dehnstoffelement (14) des Thermostatventils im Kühlflüssigkeitsstrom der Brennkraftmaschine liegt und daß eine von der Förderleitung (6) der Hydraulikpumpe (1) ausgehende und eine Drossel (28) enthaltende Leitungsverbindung über das Thermostatventil zum Behälter besteht.

2. Antrieb nach Anspruch 1, dadurch gekennzeichnet, daß dem Thermostatventil (15) ein Entlastungsventil (21) vorgeschaltet ist, das durch den in der Förderleitung herrschenden Druck gesteuert ist.

## Claims

1. Hydrostatic drive for the fan (11) of an internal-combustion engine (2), the hydraulic motor (7) being a geared motor which has an axially moveable sealing plate (36) bearing against the side faces of the gearwheels on at least one side of these, characterised in that the sealing plate can be subjected to or relieved of a pressure predetermined by a thermostatic valve (15), in that the expansion element (14) of the thermostatic valve is located in the coolant flow of the internal-combustion engine, and in that a line connection extending from the feed line (6) of the hydraulic pump (1) and containing a throttle (28) is made with the reservoir via the thermostatic valve.

2. Drive according to Claim 1, characterised in that the thermostatic valve (15) is preceded by a relief valve (21) which is controlled by the pressure prevailing in the feed line.

## Revendications

1. Entraînement hydrostatique pour le ventilateur (11) d'un moteur à combustion interne (2), dans lequel le moteur hydraulique (7) est un moteur à engrenages, qui comporte une garniture d'étanchéité (36) disposée sur les faces latérales des engrenages, au moins d'un côté de ceux-ci, mobile axialement, entraînement caractérisé en ce que la garniture d'étanchéité peut être comprimée ou déchargée par une pression prédéterminée par une soupape thermostatique (15), en ce que le thermostat (14) de la soupape thermostatique se trouve dans le circuit du liquide de refroidissement du moteur à combustion interne et qu'il y a une canalisation de liaison sortant de la conduite de refoulement (6) de la pompe hydraulique (1) et contenant un clapet d'étranglement (28) et allant au réservoir via la soupape thermostatique.

2. Entraînement selon la revendication 1, caractérisé en ce qu'une soupape de décharge (21) est montée en avant de la soupape thermostatique (15), soupape qui est commandée par la pression régnant dans la conduite de refoulement.
